# EUROPÄISCHE PATENTSCHRIFT

(11) **EP 0 226 535 B1**
(45) Veröffentlichungstag und Bekanntmachung des Hinweises auf die Patenterteilung: **18.07.1990**
(21) Anmeldenummer: 86810468.8
(22) Anmeldetag: 21.10.1986
(51) Int. Cl.: E04F 10/06, E06B 9/08

(54) **Allwetterstore**
Weather-proof blind
Store tout-temps

(30) Priorität: 23.10.1985 DE 8530051 U
(43) Veröffentlichungstag der Anmeldung: 24.06.1987
(73) Patentinhaber: Kästli & Co. AG, CH-3006 Bern (CH)
(72) Erfinder: Wenger, Anton, CH-3136 Seftigen (CH)
(74) Vertreter: Schweizer, Hans

(56) Entgegenhaltungen:
- EP-A- 0 119 966
- CH-A- 656 170
- DE-A- 2 238 194
- DE-A- 2 906 871
- DE-A- 3 411 665
- FR-A- 2 454 776
- FR-A- 2 570 119
- GB-A- 473 073
- GB-A- 2 022 184
- US-A- 2 183 495
- US-A- 2 832 362
- US-A- 2 886 104
- US-A- 4 164 972
- US-A- 4 530 389

## Beschreibung

Die Erfindung betrifft eine Allwetterstore gemäss dem Oberbegriff des Patentanspruches 1.

Bei derartigen bekannten Allwetterstoren verläuft das Zugorgan unterhalb des Tragholmes. Das eine der Räder ist im oberen Endbereich der Stütze drehbar gelagert und das andere der Räder ist in einem starr mit dem der Stütze gegenübereliegenden Ende des Tragholms verbundenen Lagerbock unterhalb des Tragholms gelagert. Auf der Unterseite jedes Tragholmes ist eine Führungsschiene angeordnet, längs welcher ein mit dem oberen Trum des Zugorganes verbundener Schlitten verschiebbar ist. Die am Ende der Storenbahn befestigte Fallstange ist mit dem Schlitten verbunden. Bei dieser bekannten Ausführung sind das Zugorgan, das eine der Räder und der Schlitten der Witterung ungeschützt ausgesetzt.

Weiter ist in der DE-A-2 238 194 eine Markise für Balkons beschrieben, die eine Trommel zum Auf- bzw. Abwickeln einer Storenbahn aufweist. Die Trommel ist an Stirnplatten, die zum Befestigen am Gebäude bestimmt sind, drehbar gelagert. Mit jeder Stirnplatte ist ein als Tragholm dienendes Hohlprofil schwenkbar verbunden, das zur Führung eines der beiden Enden einer Fallstange dient. Das genannte Hohlprofil ist so an die zugehörige Stirnplatte angelenkt, dass es bei aufgewickelter Storenbahn parallel zur Trommel und bei gespannter Storenbahn senkrecht zur Trommel verläuft. Die oben beschriebene Markise eignet sich sehr gut für kleine und mittlere Balkons. Sämtliche Teile sind im aufgewickelten Zustand der Stoffbahn gegenüber Witterungseinflüssen gut geschützt.

Diese bekannte Markise ist für grosse Balkons nicht geeignet, weil die angelenkten Tragarme zu wenig stabil sind.

Es ist Aufgabe der Erfindung, eine Allwetterstore mit wenigstens zwei Tragholmen zu schaffen, welche es gestatten, die beweglichen Teile so unterzubringen, dass sie grösstenteils nicht dem Einfluss der Witterung ausgesetzt sind. Weiter soll die Alternative stabil sein und die Montage auf der Verwendungsstelle vereinfacht werden.

Die erfindungsgemässe Allwetterstore ist durch die im kennzeichnenden Teil des Patentanspruches 1 angeführten Merkmale gekennzeichnet.

Ein Ausführungsbeispiel der erfindungsgemässen Allwetterstore ist nachstehend mit Bezugnahme auf die Zeichnung näher erläutert. Es zeigen
Fig. 1 ein Ausführungsbeispiel der erfindungsgemässen Allwetterstore in der Seitenansicht,
Fig. 2 einen Schnitt entlang der Linie 11-11 der Fig. 1,
Fig. 3 einen Schnitt entlang der Linie 111-111 der Fig. 1, wobei nur jene Teile, die sich in der Schnittebene befinden, ausgezogen dargestellt sind,
Fig. 4 die schaubildliche Darstellung eines Schlittens, der in der Fig. 1 nur gestrichelt angedeutet ist, und
Fig. 5 die Draufsicht auf den Schlitten gemäss der Fig. 4.

Die in der Fig. 1 dargestellte erfindungsgemässe Allwetterstore umfasst mindestens zwei Tragholme 1, von denen nur einer sichtbar ist. Vom Tragholm 1 sind nur die beiden Endbereiche gezeichnet. Der Tragholm 1 umfasst im wesentlichen ein Hohlprofil 2, dessen Querschnitt in der Fig. 2 dargestellt ist, die in einem grösseren Massstab gezeichnet ist. An dem hinteren Endbereich des Hohlprofils 2 sind an zwei gegenüberliegenden Aussenseiten des Hohlprofils 2 je eine Lasche 3, beispielsweise mittels drei Schrauben 4, befestigt. Die Laschen 3 stehen über das hintere Ende des Hohlprofils 2 vor und besitzen im vorstehenden Teil je eine Bohrung 5 zur Aufnahme einer Lagerbüchse 6 für eine die genannten Bohrungen 5 durchsetzende Antriebswelle 7, siehe auch Fig. 3, die in einem grösseren Massstab gezeichnet ist.

Die Lagerbüchsen 6 stehen in Richtung der Längsachse der Antriebswelle 7 über die Laschen 3 nach aussen vor und liegen je in einer schlitzförmigen Aussparung 8 von zwei Stützgliedern, die an einer nur in der Fig. 1 sichtbaren Montageplatte 10 befestigt sind. Die Montageplatte 10 ist an einem Gebäudeteil, z.B. an einer Aussenwand 11, befestigt. Ein durch eine Bohrung im freien, die schlitzförmige Aussparung 8 teilweise begrenzenden Schenkel und in eine Sackbohrung im anderen Schenkel des Stützgliedes eingesetzter Sperrbolzen 12 verindert, dass sich die Lagerbüchse 5 bzw. die Antriebswelle 7 ungewollt aus der schlitzförmigen Aussparung 8 entfernen kann. Der vordere Endbereich des Hohlprofils 2 ist durch eine Stütze 13 auf einer Unterlage, z.B. einer auf dem Boden ruhenden Grundplatte 14, abgestützt.

Unterhalb des hinteren Endbereiches des Hohlprofils 2 ist eine Aufweickeltrommel 15 bekannter Bauart für eine Storenbahn 16 angeordnet. Die Aufwickeltrommel 15 wird durch mit der Montageplatte 10 starr verbundene Stützarme 17 getragen und ist in bekannter Weise (und deshalb nicht näher dargestellt) mit einer langen Rückwickel-Torsionsfeder ausgerüstet, welche die Storenbahn 16 aus ihrer voll ausgefahrenen Lage bis in die nicht ausgefahrene Lage aufzuwickeln vermag.

Eine am äusseren Querende der Storenbahn 16 befestigte Fallstange 18 ist über eine Kupplungsvorrichtung 19 mit einem teilweise innerhalb des Hohlprofils 2 in dessen Längsrichtung verfahrbaren Wagen 20 verbunden.

Das, bezugnehmend auf die Fig. 3 rechte Ende der Antriebswelle 7 ist auf bekannte Weise mit einer bekannten und deshalb nicht dargestellten Antriebseinheit verbunden, die ein mit einer Handkurbel betätgibares Schneckengetriebe oder einen Elektromotor umfassen kann. Das linke Ende der Antriebswelle 7 ist zum drehfesten Verbinden mit der Antriebswelle des zweiten Tragholmes oder gegebenenfalls mit weiteren Tragholmen mittels einem nicht dargestellten Verlängerungsstück bestimmt. Zwischen den beiden Laschen 3 ist ein Kettenrad 21 drehfest auf die Antriebswelle 7 aufgesetzt.

Aus der Fig. 2 ist am besten ersichtlich, dass das Hohlprofil 2, in eine erste offene Längskammer 20', in welcher der Wagen 20 verschiebbar angeordnet ist, eine zweite Längskammer 24, in der ein Fahrwerk 25 des Wagens 20 verfahrbar ist, eine dritte Längskammer 26 zur Aufnahme einer Spannvorrichtung 27 und eine vierte Längskammer 22, in welcher ein mit dem Wagen 20 verbundener Schlitten 23 verschiebbar unterteilt ist. Vorzugsweise ist eine fünfte Längskammer 28 zur Aufnahme des oberen Trums eines Zugorganes vorgesehen, dessen Enden mit dem Schlitten 23 verbunden sind. Das Zugorgan besteht in vorteilhafter Weise zur einen Hälfte aus einer Rollenkette 29 und zur anderen Hälfte aus einem Drahtseil 30, das über eine Verbindungsmuffe 31 mit der Rollenkette 29 verbunden ist.

Zum Antrieb und zur Umlenkung der Rollenkette 29 dient das Kettenrad 21 und zum Umlenken des Drahtseils 30 ist eine Seilrolle 32 im Innern des vorderen Endbereiches des Hohlprofiles 2 angeordnet. Die Seilrolle 32 ist auf einem starr mit der Spannvorrichtung 27 verbundenen Wellenbolzen 33 drehbar gelagert. Die Spannvorrichtung 27 umfasst eine Führungsplatte 34, die an einer die dritte Längskammer 26 teilweise begrenzenden Aussenwand 35 des Hohlprofiles 2 anliegt. In einem Eckbereich der Führungsplatte 34 ist ein Klotz 36 befestigt, in den der die Seilrolle 33 tragende Wellenbolzen 33 eingepresst ist. Eine mit einem Innengewinde versehene Bohrung 37 erstreckt sich senkrecht zu dem Wellenbolzen 33 durch den Klotz 36. In dieses Innengewinde ist eine Spannschraube 38 eingeschraubt, die sich durch eine Bohrung in einer an der Stirnseite des Hohlprofils 2 angeordnete Endplatte 39 erstreckt und deren Kopf auf der Aussenseite der nur in der Fig. 1 sichtbaren Endplatte 39 anliegt. Die Spannschraube 38 dient zum Verschieben der Spannvorrichtung 27 innerhalb der dritten Längskammer 26, wobei das aus der Rollenkette 29 und dem Drahtseil 30 gebildete Zugorgan gespannt werden kann.

Die Fig. 4 zeigt den in der ersten Längskammer 24 verschiebbaren Schlitten in schaubildlicher Darstellung. Die Fig. 5 ziegt die Draufsicht auf den Schlitten 23, der einen Stab 40 mit rechteckigem Querschnitt umfasst. Auf die Längsseiten des Stabes 40 sind U-förmige Kunststoffleisten 41 aufgesetzt, wodurch die Reibung zwischen dem Schlitten und den Innenseiten der zweiten Längskammer 24 verringert wird. Von dem einen Endbereich des Stabes 40 erstreckt sich ein Mitnehmer 42 rechtwinklig vom Stab 40 weg. Der Mitnehmer 42 erstreckt sich durch einen Längsschlitz 43 der zweiten Längskammer 24 in die Bewegungsbahn des Wagens 20, siehe Fig. 2.

Der mittlere Bereich des Stabes 40 ist von einer in einem Winkel von etwa 45° zur Längsachse des Stabes 40 verlaufenden Querbohrung 44 durchsetzt. In dem den Mitnehmer 42 aufweisenden Teil des Stabes 40 befindet sich eine in die Querbohrung 44 mündende und nur in der Fig. 5 sichtbare Längsbohrung 45 zur Aufnahme des Endbereiches des Drahtseiles 30. Am anderen Ende des Stabes 40 ist ein mit einem Loch 47 versehener Ansatz 48 vorhanden. Der Ansatz 48 dient zum Verbinden des letzten Gliedes 49 der Rollenkette 29 mit dem Schlitten 23, siehe Fig. 5.

Der in den Fig. 1 und 2 sichtbare Wagen 20 umfasst eine Platte 50 und das aus zwei Teilen bestehende Fahrwerk 25. Jeder Teil des Fahrwerkes 25 enthält einen zwei Bohrungen 51 aufweisenden Block 52. In jede dieser Bohrungen 51 ist ein Wellenbolzen 53 eingesetzt, an dessen über den Block 52 beidseitig vorstehenden Enden je eine Laufrolle 54 gelagert ist. Das ganze Fahrwerk 25 umfasst acht Laufrollen 54, die sich in der zweiten Längskammer 24 befinden, die einen Längsschlitz 55 aufweist. Jeder der beiden Blöcke 52 ist mittels je einer Schraube 56 und einer Distanzhülse 57 mit der Platte 50 starr verbunden.

Auf der den Laufrollen 54 zugeordneten Seite der Platte 50 sind zwei Vorsprünge 58 vorhanden. Die Vorsprünge 58 weisen je eine auf einer gemeinsamen Geraden verlaufende, mit einem Innengewinde versehene Bohrung 59 auf, in die je ein Gewindebolzen 60 eingeschraubt ist. Zwischen den einander gegenüberliegenden Stirnflächen der Gewindebolzen 60 befindet sich der Mitnehmer 42. Die Vorsprünge 58 und die Gewindebolzen 60 bilden zusammen eine weitere Kupplungsvorrichtung, mit welcher der Wagen 20 über den Mitnehmer 42 mit dem Schlitten 23 verbunden ist. Auf diese Weise wird die Verschiebebewegung des Schlittens 23 auf den Wagen 20 übertragen.

Über die Kupplungsvorrichtung 19 ist der Wagen 20 mit der Fallstange 18 verbunden. Die Kupplungsvorrichtung 19 umfasst einen die Platte 50 des Wagens 20 durchsetzenden Schraubenbolzen 61, siehe Fig. 1. Auf dem von der Platte 50 nach unten vorstehenden Schaft des Schraubenbolzens 61 ist ein Befestigungsglied 62 schwenkbar gelagert, das seinerseits drehbar mit der Fallstange 18 verbunden ist.

Mit den oben beschriebenen Kupplungsvorrichtungen 58, 60 und 19 ist der Wagen 20 einerseits nicht starr mit dem Schlitten 23 und andererseits nicht starr mit der Fallstange 18 verbunden, so dass sich weder der Wagen 20 noch der Schlitten 23 innerhalb der zugeordneten Längskammern verklemmen können und somit ist eine einwandfreie Verschiebebewegung gewährleistet.

Um die Reibung und den Verschleiss derjenigen Innenfläche der vierten und fünften Längskammer 22 und 28 zu verringern, auf welcher Innenfläche die Rollenkette 29 oder das Zugseil 30 schleifen kann, ist diese Innenfläche mit einem Kunststoffstreifen 63 belegt. Der Kunststoffstreifen 63 wird durch nach innen in die genannten Längskammern 22 und 28 vorstehende Rippen 64 gehalten.

Damit die Seilrolle 32 in das Rollprofil 2 eingesetzt werden kann, ist es notwendig, dass die die erste und vierte Längskammer 22 teilweise begrenzenden und einander gegenüberliegenden Querwände 65 bzw. 66 im Bereich der Seilrolle 32 weggeschnitten sind, siehe Fig. 1.

Innerhalb des dem Kettenrad 21 zugewendeten Endbereiches des Hohlprofils 2 und in der Bewegungsbahn des Wagens 20 kann ein Endschalter 67 angeordnet sein, welcher den nicht dargestellten Antriebsmotor abschaltet, wenn der Wagen 20 auf den Endschalter 67 auftrifft.

Zum Schutz der Antriebswelle 7, des Kettenrades 21 und der Aufwickeltrommel 15 mit der aufgewickelten Storenbahn 29 ist oberhalb des hinteren Endbereiches des Hohlprofiles 2 ein Abdeckblech 68 angeordnet.

Weil die Achse, um welche derTragholm 1 zum Aendern seiner Neigung verschwenkt wird, identisch ist mit der Längsachse der Antriebswelle 7, kann die Stütze 13 problemlos verlängert bzw. verkürzt werden.

## Patentansprüche

1. Allwetterstore mit einer Antriebseinheit zum Zusammenfalten bzw. Auseinanderfalten einer Storenbahn (16) oder zum Aufwickeln der Storenbahn auf eine Trommel (15) bzw. Abwickeln der Storenbahn von der Trommel (15), wenigstens zwei Tragholmen (2), von denen jeder eine Befestigungsvorrichtung zum Montieren des einen Endes an einem Gebäudeteil und eine Stütze (13) zum Abstützen des anderen Endes aufweist, einer am äusseren Ende der Storenbahn (16) angeordneten Fallstange (18) und zwei Räder (21, 32), um welche ein Zugorgan (29, 30) gelegt ist, jeder Tragholm (2) ein mindestens drei Längskammern (20', 24, 26) aufweisendes Hohlprofil umfasst, die erste offene Längskammer (20') einen zur zweiten Längskammer (24) hin geöffneten Längsschlitz (55) aufweist, in der zweiten Längskammer (24) ein Fahrwerk (25) eines Wagens (20) verfahrbar angeordnet ist, dieser eine Kupplungsvorrichtung (19) zum Verbinden des Wagens (20) mit der Fallstange (18) aufweist und dass in der dritten Längskammer (26) eine das eine der genannten Räder tragende Spannvorrichtung (27) zum Spannen des Zugorganes (29, 30) verschiebbar angeordnet ist, dadurch gekennzeichnet, dass ein Schlitten (23) verschiebbar in einer vierten Längskammer (22) angeordnet ist und einen sich durch einen Längsschlitz (43) der vierten Längskammer erstreckenden Mitnehmer (42) besitzt, dass die beiden Enden des Zugorganes (29, 30) am Schlitten (23) befestigt sind, dass der Wagen eine weitere Kupplungsvorrichtung (58, 60) zum Verbinden des Wagens mit dem Mitnehmer (42) des Schlittens (23) aufweist und dass die genannte Spannvorrichtung (27) im gespannten Zustand des Zugorganes (29, 30) in der dritten Längskammer (26) fixierbar ist.

2. Allwetterstore nach Anspruch 1, dadurch gekennzeichnet, dass an dem dem Gebäude zuzuwendenden Ende des Hohlprofils (2) zwei an gegenüberliegenden Seiten des Hohlprofils und in der Längsrichtung über das Hohlprofil vorstehende Laschen (3) befestigt sind, dass die Laschen von einer Antriebswelle (7) durchsetzt sind und dass das andere (29) der genannten Räder drehfest mit der Antriebswelle verbunden ist.

3. Allwetterstore nach Anspruch 2, dadurch gekennzeichnet, dass das Zugorgan (29, 30) etwa mittig in zwei Teile aufgeteilt ist, dass der eine Teil eine Rollenkette (29) und der andere Teil ein Drahtseil (30) ist, dass das eine an der Spannvorrichtung (27) angeordnete Rad eine Seilrolle (32) und dass das andere, drehfest mit der Antriebswelle (7) verbundene Rad ein Kettenrad (21) ist.

4. Allwetterstore nach einem der Ansprüche 1 bis 3, dadurch gekennzeichnet, dass der Wagen (20) eine Platte (50) aufweist, dass die Platte über sich durch einen Längsschlitz (55) der zweiten Längskammer (24) erstreckende Schraube (56) mit dem Fahrwerk (25) starr verbunden ist, dass die weitere Kupplungsvorrichtung (58, 60) zwei auf der Platte (50) angeordnete Vorsprünge (58) mit je einer mit einem Innengewinde versehene Bohrung (59) und einen darin eingeschraubten Gewindebolzen (60) umfasst, wobei der Mitnehmer (42) des Schlittens sich zwischen gegenüberliegenden Stirnseiten der Gewindebolzen (60) befindet und dass die erstgenannte Kupplungsvorrichtung (19) einen sich durch ein Loch in der Platte (50) erstreckenden Schraubenbolzen (61) und ein auf demselben um die Längsachse des Schraubenbolzens schwenkbar angeordnetes Befestigungsglied (62) für die Fallstange umfasst.

5. Allwetterstore nach einem der Ansprüche 3 bis 4, dadurch gekennzeichnet, dass der Schlitten (23) einen im Querschnitt betrachtet rechteckförmigen Stab (40) umfasst, auf dessen Längsschmalseiten zur Verminderung der Reibung je eine U-förmige Kunststoffleiste (41) aufgesetzt ist, dass der Stab im mittleren Bereich eine etwa 45° zu der Längsachse des Stabes verlaufende Querbohrung (44) und in dem einen Teil eine in die Querbohrung mündende Längsbohrung (45) zur Aufnahme des einen Endbereiches des Drahtseils (30) aufweist, und dass am der Längsbohrung gegenüberliegenden Ende des Stabes ein mit einem Loch versehener Ansatz (48) zum schwenkbaren Verbinden mit dem letzten Glied der Rollenkette (29) angeordnet ist.

6. Allwetterstore nach einem der Ansprüche 1 bis 5, dadurch gekennzeichnet, dass das Hohlprofil (2) eine fünfte Längskammer (28) zur Aufnahme des dem Schlitten (23) gegenüberliegenden Trums des Zugorganes aufweist.

7. Allwetterstore nach Anspruch 6, dadurch gekennzeichnet, dass wenigstens eine Innenseite der vierten und der fünften Längskammer (22, 28) zum Verringern des Verschleisses der betreffenden Innenseite der vierten und fünften Längskammern durch das Zugorgan mit einem Kunststoffstreifen (63) belegt ist.

8. Allwetterstore nach einem der Ansprüche 1 bis 7, dadurch gekennzeichnet, dass das der Stütze (13) benachbarte Ende des Hohlprofils (2) mit einer Endplatte (39) abgeschlossen ist, dass die Endplatte von einer Spannschraube (38) durchsetzt ist, die zum Verschieben der Spannvorrichtung (27) in ein Gewinde in derselben eingeschraubt ist und dass in dem der Stütze benachbarten Endbereich des Hohlprofils (2) ein Teil der benachbarten Wände (65, 66) der vierten und fünften Längskammer (22, 28) zur Aufnahme des einen (32) der Räder weggeschnitten ist.

## Revendications

1. Store pour tous les temps, avec un dispositif d'entraînement pour plier, respectivement déplier une toile de store (16), ou pour enrouler la toile de store sur un tambour (15), respectivement dérouler la toile de store du tambour (15), au moins deux longerons porteurs (2), lesquels comprennent chacun un dispositif de fixation pour le montage d'une extrémité à une partie de construction et un support (13) pour supporter l'autre extrémité, une barre de contrepoids (18) étant disposée à l'autre extrémité de la toile de store (16) et deux roues (21, 32) autour desquelles est disposé un organe de traction (29, 30), chaque longeron porteur (2) comprenant au moins trois cavités longitudinales (20', 24, 26) présentant des profils creux, la première cavité longitudinale (20') ouverte, comprenant une rainure longitudinale (55) ouverte vers la deuxième cavité longitudinale (24), un train de roulement (25) d'un chariot mobile (20) étant disposé dans la deuxième cavité longitudinale (24), celui-ci comprenant un dispositif d'accouplement (19) pour accoupler le chariot (20) à la barre de contrepoids (18) et un dispositif de serrage (27) portant une desdites roues, pour tendre l'organe de traction (29, 30), étant disposé de manière mobile dans la troisième cavité longitudinale (26), caractérisé en ce qu'un coulisseau (23) mobile est disposé dans une quatrième cavité longitudinale (22) et possède un toc d'entraînement (42) s'étendant à travers une rainure longitudinale (43) de la quatrième cavité longitudinale, en ce que les deux extrémités de l'organe de traction (29, 30) sont fixées au coulisseau (23), en ce que le chariot comprend un dispositif d'accouplement supplémentaire (58, 60) pour accoupler le chariot au toc d'entraînement (42) du coulisseau (23) et en ce que ledit dispositif de serrage (27) est fixable dans la troisième cavité longitudinale (26) à l'état tendu de l'organe de traction (29, 30).

2. Store pour tous les temps selon la revendication 1, caractérisé en ce que deux colliers de fixation (3) faisant saillie dans la direction longitudinale, par-dessus le profilé creux (2), sont fixés sur les côtés opposés du profilé creux aux extrémités du profilé creux tournées vers la construction, en ce que les colliers de fixation sont traversés par un axe d'entraînement (7) et en ce que l'autre (21) desdites roues est entraînée en rotation par l'axe d'entraînement.

3. Store pour tous les temps selon la revendication 2, caractérisé en ce que l'organe de traction (29, 30) est séparé environ au milieu en deux parties, en ce qu'une partie est constituée d'une chaîne à rouleaux (29) et l'autre partie d'un câble métallique (30), en ce qu'une roue disposée au dispositif de serrage (27) est une poulie (32) et en ce que l'autre roue entraînée en rotation par l'axe d'entraînement (7) est une roue à chaîne (21).

4. Store pour tous les temps selon l'une des revendications 1 à 3, caractérisé en ce que le chariot (20) comprend une plaque (50), en ce que la plaque est fixée rigidement au train de roulement (25) par des vis (56) se projetant au-dessus de lui par une rainure longitudinale (55) de la deuxième cavité longitudinale (24), en ce que le dispositif d'accouplement supplémentaire (58, 60) comprend deux saillies (58) disposées sur la plaque (50), chacune pourvue d'un alésage (59) taraudé à l'intérieur et un boulon fileté (60) vissé à l'intérieur, le toc d'entraînement (42) du coulisseau se trouvant entre les faces d'attaque opposées des boulons filetés (60), et en ce que ledit premier dispositif d'accouplement (19) comprend un boulon fileté (61) faisant saillie à travers un trou de la plaque (50) et un élément de fixation (62) pour la barre de contrepoids, disposé de manière pivotante sur lui-même selon l'axe longitudinal du boulon fileté.

5. Store pour tous les temps selon l'une des revendications 3 à 4, caractérisé en ce que le coulisseau (23) comprend une barre (40) de section rectangulaire, sur les longs côtés étroits de laquelle une latte (41) de matière synthétique en forme de U est posée pour diminuer le frottement, en ce que la barre comprend une creusure transversale (44) dans la région centrale, à environ 45° de l'axe longitudinal de la barre, et une partie de creusure longitudinale (45), débouchant dans la creusure transversale, pour recevoir une des extrémités du câble métallique (30), et en ce que, aux extrémités opposées de la creusure longitudinale de la barre, une embase (48) prévue avec un trou est disposée pour être relié de manière pivotante au dernier maillon de la chaîne à rouleaux (29).

6. Store pour tous les temps selon l'une des revendications 1 à 5, caractérisé en ce que le profilé creux (2) comprend une cinquième cavité longitudinale (28) pour recevoir les compartiments opposés du coulisseau (23) de l'organe de traction.

7. Store pour tous les temps selon la revendication 6, caractérisé en ce qu'au moins une face intérieure de la quatrième et de la cinquième cavité longitudinale (22, 28) ets recouverte d'une bande de matière synthétique (63) pour diminuer l'usure desdites faces intérieures des quatrième et cinquième cavités longitudinales par l'organe de traction.

8. Store pour tous les temps selon l'une des revendications 1 à 7, caractérisé en ce que l'extrémité du profilé creux (2) proche du support (13) est recouverte d'une plaque de recouvrement (39), en ce que la plaque de recouvrement est fixée par une vis (38), qui est vissée dans un filetage du dispositif de serrage (27) pour le déplacer, et en ce que, dans la région d'extrémité du profilé creux (2) proche du support, une partie des parois voisines (65, 66) des quatrième et cinquième cavités longtiudinales (22, 28) sont découpées pour recevoir une des roues (32).

## Claims

1. All-weather awning with an actuation unit to fold together or fold apart an awning sheet (16) or to roll up the awning sheet on a roller (15) or respectively unwind the awning sheet from a roller, at least two supporting braces (2) (sic.) each of which has a fastening device to mount the one end on part of a building and a support (13) to prop the other end, a drop rod (18) disposed on the outer end of the awning sheet and two wheels (21, 32), around which a pull organ (29, 30) is placed, each supporting brace (2) comprising a hollow section having at least three longitudinal cavities, the first open longitudinal cavity (20') has a longitudinal slit (55) open toward the second longitudinal cavity (24), a moving device (25) of a carriage (20) is movably disposed in the second longitudinal cavity, this moving device has a coupling device (19) to connect the carriage (20) with the drop rod (18) and that a tensioning device (27) carrying one of the said wheels is slidably disposed in the third longitudinal cavity (26) to tension the pull organ (29,30) characterized in that a slide (23) is movably disposed in a fourth longitudinal cavity (22) and has an engaging piece (42) extending through a longitudinal slit (43) of the fourth longitudinal cavity, that the two ends of the pull organ (29, 30) are fixed to the slide (23), that the carriage has a further coupling device (58, 60) to connect the carriage with the engaging piece of the slide (23), and that in the tensioned state of the pull organ (29, 30) the said tensioning device (27) is fixable in the third longitudinal cavity.

2. All-weather awning according to claim 1 characterized in that on the end of the hollow section (2) turned toward the building two brackets (3) are fastened on opposite sides of the hollow section and jutting out in the longitudinal direction over the hollow section, that the brackets are penetrated by a primary shaft (7) and that the other (29) of the said wheels is connected, rotation tight, to the primary shaft.

3. All-weather awning according to claim 2, characterized in that the pull organ (29, 30) is divided into two parts approximately in the middle, that the one part is a roller chain (29) and the other part a wire cable (30), that the one wheel disposed on the tensioning device (27) is a cable pulley (32) and that the other wheel connected rotation tight to the primary shaft (7) is a sprocket wheel (21).

4. All-weather awning according to one of the claims 1 to 3, characterized in that the carriage (20) has a plate (50), that the plate is rigidly connected to the moving device (25) via a screw (56) extending through a longitudinal slit (55) of the second longitudinal cavity (24), that the further coupling device (58, 60) comprises two projecting parts (58) disposed on the plate (50) each with a bore (59) having an internal screw thread and a threaded bolt (60) screwed therein, the engaging piece (42) of the slide being located between opposite sides of the threaded bolts (60) and that the first said coupling device (19) comprises a screw bolt (61) extending through a hole in the plate (50) and a fastening member (62) for the drop rod disposed pivotably on the screw bolt about its longitudinal axis.

5. All-weather awning according to one of the claims 3 to 4, characterized in that the slide (23) comprises a bar (40), rectangular-shaped when considered in section, on each of whose longitudinal edges a U-shaped border of artificial material is placed, that the bar has in the middle region a cross hole (44) running at about 45to the longitudinal axis of the bar and has in the one part a longitudinal bore (45) running into the cross hole to accept the one end region of the wire cable (30), and that a projection (48) with a hole is disposed on the end of the bar opposite the longitudinal bore for pivotable connection with the last member of the roller chain (29).

6. All-weather awning according to one of the claims 1 to 5, characterized in that the hollow section (2) has a fifth longitudinal cavity (28) to accept the strand of the pull organ opposite the slide (23).

7. All-weather awning according to claim 6, characterized in that at least one inner side of the fourth and the fifth longitudinal cavity (22, 28) is covered with a strip of artificial material (63) to reduce the abrasion of the inner side concerned of the fourth and fifth longitudinal cavities caused by the pull organ.

8. All-weather awning according to one of the claims 1 to 7, characterized in that end of the hollow section (2) neighbouring the support (13) is closed off with an end plate (39), that the end plate is penetrated by a straining screw (38) which is screwed into a screw thread in the tensioning device (27) to shift the latter, and that in the end region of the hollow section (2) neighbouring the support a part of the neighbouring walls (65,66) of the fourth and fifth longitudinal cavities is cut away to accept the one (32) of the wheels.
